# FASCICULE DE BREVET EUROPEEN

(11) **EP 2 255 048 B1**
(45) Date de publication et mention de la délivrance du brevet: **07.09.2011**
(21) Numéro de dépôt: 09729473.0
(22) Date de dépôt: 25.03.2009
(51) Int. Cl.: E04H 4/16

(54) **APPAREIL ROULANT NETTOYEUR DE SURFACE IMMERGÉE À ENTRAÎNEMENT MIXTE HYDRAULIQUE ET ÉLECTRIQUE ET PROCÉDÉ CORRESPONDANT**
ROLLREINIGUNGSVORRICHTUNG FÜR EINE UNTERWASSEROBERFLÄCHE MIT KOMBINIERTEM HYDRAULIK-/ELEKTROANTRIEB UND ENTSPRECHENDES VERFAHREN
ROLLING CLEANER APPARATUS FOR A SUBMERGED SURFACE WITH A COMBINED HYDRAULIC AND ELECTRIC DRIVE, AND CORRESPONDING METHOD

(30) Priorité: 27.03.2008 FR 0801676
(43) Date de publication de la demande: 01.12.2010
(73) Titulaire: Zodiac Pool Care Europe SAS, 75015 Paris (FR)
(72) Inventeur: PICHON, Philippe, 31800 Villeneuve De Riviere (FR); MASTIO, Emmanuel, 31450 Fourquevaux (FR)
(74) Mandataire: Cabinet BARRE LAFORGUE & associés
(86) Numéro de dépôt international: PCT/FR2009/050509
(87) Numéro de publication internationale: WO 2009/125128

(56) Documents cités:
- EP-A- 1 022 411
- EP-A- 1 302 611
- US-A1- 2003 201 218
- US-A1- 2006 102 532

## Description

L'invention concerne un appareil roulant nettoyeur de surface immergée comprenant :
- un corps creux,
- des organes roulants présentant des zones de contact avec la surface immergée définissant un plan de roulage du corps creux sur la surface immergée,
- au moins un moteur d'entraînement d'au moins un organe roulant, dit organe roulant moteur, de façon à former un dispositif d'entraînement apte à entraîner, par l'intermédiaire de ce(s) organe(s) roulant(s) moteur(s), le corps creux en déplacement sur la surface immergée au moins dans un sens d'avancement et selon une direction principale d'avancement, dite direction longitudinale,
- une chambre de filtration ménagée dans le corps creux et présentant :
   - au moins une entrée de liquide dans le corps creux située à la base dudit corps creux,
   - au moins une sortie de liquide hors du corps creux située à distance de la base dudit corps creux,
   - au moins un circuit hydraulique de circulation de liquide entre au moins une entrée de liquide et au moins une sortie de liquide à travers au moins un dispositif de filtrage,
- au moins un dispositif motorisé de pompage, au moins partiellement interposé dans un circuit hydraulique, et adapté pour générer un débit de liquide entre chaque entrée de liquide et chaque sortie de liquide reliées par ce circuit hydraulique.

Il existe déjà quelques appareils nettoyeurs à entraînement mixte hydraulique et électrique. US 2003/0201218 décrit un tel appareil roulant nettoyeur de surface immergée qui comprend des organes roulants moteur entraînés par un moteur électrique qui peut, par ailleurs, entraîner une hélice adaptée pour générer un flux de sortie qui s'échappe de l'appareil par une sortie arrière en créant par réaction un effort qui présente une composante longitudinale d'entraînement qui peut participer à l'entraînement de l'appareil. La sortie arrière est par ailleurs la sortie du dispositif de filtrage de telle sorte que c'est le flux filtré qui participe à l'entraînement de l'appareil.

L'un des inconvénients de cet appareil réside dans le fait que l'architecture générale de l'appareil n'est pas optimisée pour limiter les consommations énergétiques. En particulier, un tel appareil n'adapte pas ses dépenses énergétiques aux différentes situations qu'il peut rencontrer lors du nettoyage d'un bassin. Par exemple, le moteur électrique d'entraînement tourne constamment à plein régime, quelque soit le comportement de l'appareil et la situation à laquelle il est confronté. En outre, un tel appareil ne permet pas de gravir les parois verticales d'un bassin, ni les marches d'un escalier immergé.

EP 1 022 411 décrit un appareil roulant nettoyeur de surface immergée comprenant un moteur de pompage et des sorties de liquide hors de l'appareil. Cet appareil est adapté pour diriger au moins une partie d'un flux hydraulique pompé par le moteur de pompage vers une sortie de l'appareil. Le flux hydraulique est utilisé pour assurer les changements de sens avant/arrière de l'appareil sur la surface immergée. EP 1 022 411 indique que l'appareil peut en outre comprendre, dans un mode de réalisation non précisément décrit, un moteur électrique d'entraînement d'organes roulants moteurs. Cet appareil ne présente pas de programme permettant d'optimiser les consommations énergétiques en fonction des situations rencontrées.

Les inventeurs ont constaté que les appareils connus qui présentent un entraînement mixte hydraulique et électrique n'utilisent pas bien les caractéristiques spécifiques de chacun de ces modes d'entraînement. En particulier, ces appareils présentent des bilans énergétiques peu satisfaisants.

Les inventeurs se sont penchés sur ce problème et ont cherché à rationaliser la consommation énergétique par une meilleure adéquation entre le mode d'entraînement mis en oeuvre et l'état de l'appareil au cours du nettoyage d'un bassin -nettoyage du fond du bassin, nettoyage des parois, nettoyage de la ligne d'eau, nettoyage des pieds de parois, changement de direction de l'appareil, rencontre d'un obstacle, etc.-.

Dès lors, l'invention vise à proposer un appareil roulant nettoyeur de surface immergée qui présente un entraînement mixte hydraulique et électrique dont les dépenses énergétiques sont rationalisées, c'est à dire dont les dépenses énergétiques sont ajustées au plus juste des besoins de l'appareil en fonction de son état.

En particulier, l'invention vise à fournir un appareil qui présente un programme de gestion de l'énergie permettant, face à chaque situation rencontrée par l'appareil, de déterminer un entraînement privilégié qui limite les dépenses énergétiques tout en optimisant les performances de l'appareil.

L'invention vise également à fournir un tel appareil qui puisse utiliser, à performances égales, voire supérieures, aux appareils de l'art antérieur, un moteur de traction de coût plus faible.

L'invention vise également à fournir un appareil qui peut utiliser un entraînement hydraulique seul, un entraînement électrique seul ou un entraînement mixte, selon les situations.

L'invention vise également à fournir un appareil nettoyeur de surface immergée qui permet le nettoyage des parois inclinées ou verticales d'un bassin, tel qu'une piscine, et des escaliers immergés, mais dont les coûts d'achat et d'utilisation sont réduits, de meilleur rendement et de moindre poids que les appareils connus.

L'invention vise aussi à fournir un appareil roulant nettoyeur de surface immergée dont le rapport performances/coût est amélioré par rapport à celui des appareils antérieurs. Plus particulièrement, l'invention vise à proposer un tel appareil dont le coût peut être sensiblement abaissé, pour des performances équivalentes, voire supérieures à celles des appareils connus.

Pour ce faire, l'invention concerne un appareil roulant nettoyeur de surface immergée comprenant :
- un corps creux,
- des organes roulants présentant des zones de contact avec la surface immergée définissant un plan de roulage du corps creux sur la surface immergée,
- au moins un moteur d'entraînement d'au moins un organe roulant, dit organe roulant moteur, de façon à former un dispositif d'entraînement apte à entraîner, par l'intermédiaire de ce(s) organe(s) roulant(s) moteur(s), le corps creux en déplacement sur la surface immergée au moins dans un sens d'avancement et selon une direction principale d'avancement, dite direction longitudinale,
- une chambre de filtration ménagée dans le corps creux et présentant :
   - au moins une entrée de liquide dans le corps creux située à la base dudit corps creux,
   - au moins une sortie de liquide hors du corps creux située à distance de la base dudit corps creux,
   - au moins un circuit hydraulique de circulation de liquide entre au moins une entrée de liquide et au moins une sortie de liquide à travers au moins un dispositif de filtrage,
- au moins un dispositif motorisé de pompage, au moins partiellement interposé dans un circuit hydraulique, et adapté pour générer un débit de liquide entre chaque entrée de liquide et chaque sortie de liquide reliées par ce circuit hydraulique,
- au moins une sortie de liquide, dite sortie arrière, étant orientée vers l'arrière de sorte que le courant de liquide qui s'échappe par cette sortie arrière crée par réaction des efforts dans la résultante, dite effort de réaction hydraulique, présente une composante longitudinale d'entraînement de l'appareil vers l'avant n'ont nulle,
caractérisé en ce qu'il comprend :
- un dispositif de détection d'au moins un signal, dit signal de consigne, représentatif d'un état prédéterminé de l'appareil,
- une unité de commande adaptée pour commander une modulation du débit de liquide s'échappant d'au moins une sortie arrière de liquide, cette modulation ayant pour effet de moduler l'effort de réaction hydraulique et la composante longitudinale d'entraînement induite par le courant de liquide qui s'échappe de cette sortie arrière, selon la valeur d'au moins un signal de consigne détecté par ledit dispositif de détection.

Les inventeurs ont déterminé que dans de nombreuses situations, une modulation du débit de liquide s'échappant au moins une sortie arrière de liquide -notamment de chaque sortie arrière de liquide-, et plus particulièrement une modulation du début de liquide circulant entre chaque entrée et chaque sortie de liquide permet de modifier la contribution hydraulique à l'entraînement de l'appareil sur la surface immergée, et ne porte pas atteinte aux performances de nettoyage de l'appareil.

En pratique, la modulation du débit de liquide résulte d'une modulation de la puissance instantanée fournie par au moins un moteur électrique de pompage d'un dispositif de pompage, ce qui permet donc de diminuer la consommation électrique générale de l'appareil. Ainsi, dans de nombreuses situations, un appareil selon l'invention consomme moins d'énergie tout en présentant des performances de nettoyage optimales.

Une unité de commande d'un appareil selon l'invention est adaptée pour traiter les signaux détectés par le dispositif de détection et commander une modulation du débit de liquide en fonction de ces signaux, c'est-à-dire en fonction des résultats des traitements de ces signaux effectués par l'unité de commande.

Dans un mode de réalisation avantageux l'appareil comprend un circuit hydraulique unique avec une sortie arrière unique, et un moteur électrique de pompage unique entraînant une pompe unique. Un appareil selon l'invention peut donc être commandé de manière que la pompe génère un débit de liquide variable en fonction de l'état de l'appareil. Cet état est déterminé par un dispositif de détection d'au moins un signal, dit signal de consigne, représentatif de l'état de l'appareil.

Un tel dispositif de détection peut comprendre des capteurs adaptés pour détecter le passage de l'appareil en ligne d'eau, des capteurs adaptés pour détecter le blocage de l'appareil contre une bonde de fond d'un bassin, contre une paroi verticale, et de manière générale tout type de moyen adapté pour révéler un état remarquable de l'appareil au cours du nettoyage d'un bassin. La contribution du dispositif de pompage à l'entraînement de l'appareil dépend notamment de la position des sorties de liquide, de la forme des carénages des sorties de liquide, et de la position de ce dispositif de pompage par rapport à ces sorties de liquide.

Avantageusement et selon l'invention, l'unité de commande est adaptée pour commander une modulation du débit de liquide pompé par le dispositif de pompage et circulant entre chaque entrée de liquide et chaque sortie de liquide.

Par ailleurs, avantageusement et selon l'invention, ladite unité de commande est adaptée pour commander une modulation du débit de liquide s'échappant au moins une sortie arrière de liquide de telle sorte que ledit débit présente une valeur choisie parmi au moins deux valeurs distinctes et différentes d'un débit nul. Cela signifie que le débit résultant de la modulation de débit de liquide peut présenter : au moins une première valeur de débit de liquide correspondant à une valeur de débit maximum et à une puissance maximum du moteur de pompage ; au moins une deuxième valeur de débit de liquide dédiée par exemple à une première situation rencontrée par l'appareil, un tel débit pouvant par exemple être de l'ordre de 50 % du débit maximum et correspondre à une puissance du moteur de pompage de l'ordre de 50% de la puissance maximale du moteur de pompage ; et au moins une troisième valeur de débit de liquide dédiée par exemple à une deuxième situation rencontrée par l'appareil, un tel débit pouvant par exemple être de l'ordre de 20 % du débit maximum et correspondre à une puissance du moteur de pompage de l'ordre de 20 % de la puissance maximale du moteur de pompage.

En variante, l'unité de commande peut être adaptée pour commander une modulation du débit de liquide s'échappant d'au moins une sortie arrière de liquide, dans une plage continue de valeurs, ledit débit de liquide pouvant prendre toute valeur dans cette plage selon l'état du signal de consigne. Autrement dit, dans cette variante, l'unité de commande est adaptée pour commander une modulation de type analogique. Ainsi, dans cette variante, l'unité de commande peut permettre une modulation continue du débit de liquide de sorte que le débit s'échappant de ladite sortie arrière de liquide peut présenter toutes les valeurs comprises entre un débit nul correspondant à un moteur de pompage à l'arrêt et un débit maximal correspondant à un moteur de pompage à pleine puissance.

Avantageusement et selon l'invention, au moins une sortie arrière est orientée de sorte que ledit effort de réaction hydraulique présente une composante, dite composante verticale, non nulle d'entraînement de l'appareil vers la surface immergée, le courant de liquide qui s'échappe par cette sortie arrière étant incliné par rapport à l'horizontale (c'est-à-dire au plan de roulage) de façon à créer aussi un effort de réaction hydraulique qui présente une telle composante verticale non nulle d'entraînement de l'appareil vers le bas, c'est-à-dire vers la surface immergée.

Pour ce faire, dans un mode de réalisation avantageux et selon l'invention, l'axe de rotation de l'hélice de pompage est incliné par rapport à la direction longitudinale et s'étend dans un plan longitudinal orthogonal au plan de roulage. Autrement dit, l'axe de rotation de l'hélice de pompage est contenu dans un plan longitudinal orthogonal au plan de roulage et forme un angle différent de 0° et de 90° par rapport au plan de roulage.

Un appareil équipé d'une telle sortie de liquide peut présenter de nombreux programmes spécifiques à de nombreuses situations couramment rencontrées au cours de l'évolution normale d'un appareil nettoyeur dans un bassin, tel qu'une piscine. En particulier, lorsqu'un tel appareil rencontre une paroi verticale à la fin d'une trajectoire sur une paroi horizontale ou sensiblement horizontale, les organes moteurs avant de l'appareil sont plaqués contre cette paroi verticale en raison de la composante longitudinale de l'effort de réaction hydraulique, de sorte que l'avant de l'appareil s'élève le long de la paroi verticale. Dès lors, les organes moteurs, associés au flux hydraulique permettent l'ascension de l'appareil le long de la paroi verticale. Il convient dans une telle situation de s'assurer que l'appareil n'émerge pas trop de la ligne d'eau du bassin pour éviter qu'il n'aspire de l'air. Selon l'invention, la puissance du dispositif de pompage peut être modulée, et notamment réduite, ce qui permet de limiter la vitesse ascensionnelle au voisinage de la ligne d'eau notamment. Pour ce faire, l'appareil peut par exemple comprendre un capteur de pression ou tous moyens équivalents permettant d'estimer la position de l'appareil par rapport à la ligne d'eau. De plus, un appareil selon l'invention, une fois qu'il a atteint la ligne d'eau, peut être ramené vers le fond du bassin tout en restant plaqué contre une paroi du bassin en réduisant la puissance de la pompe, ce qui réduit le jet hydraulique à l'arrière de l'appareil et permet ainsi la redescente de l'appareil vers le fond du bassin sous l'effet de son propre poids. La réduction de la puissance de la pompe réduit la consommation énergétique. De plus, les organes roulant moteurs peuvent être totalement arrêtés dans cette configuration, ce qui réduit encore davantage les consommations énergétiques.

Un appareil selon l'invention permet également de gérer de manière particulièrement efficace les passages de nez de marche, c'est-à-dire des arêtes connexes de jonction entre une paroi verticale et une paroi horizontale. Ainsi, avantageusement et selon l'invention, ladite unité de commande est adaptée pour moduler l'effort de réaction hydraulique par la modulation du débit de liquide s'échappant d'au moins une sortie arrière de liquide de façon à induire lorsque que chaque organe roulant moteur de l'appareil est décollé de la surface immergée, un couple de pivotement de l'appareil autour d'un axe parallèle au plan de roulage - notamment un axe transversal- tendant à rappeler chaque organe roulant moteur de l'appareil au contact de la surface immergée.

Ainsi, de la même manière que pour la rencontre d'une paroi verticale, la composante longitudinale du jet hydraulique assure le placage des organes roulants moteurs contre les parois de telle sorte que l'appareil s'élève contre la paroi verticale. Lorsque les organes roulants moteurs sont décollés de la paroi verticale et ne permettent donc plus d'entraîner l'appareil, l'entraînement hydraulique fournit la puissance nécessaire pour permettre le pivotement de l'appareil vers le sens du retour du contact de ses organes roulants avec la paroi horizontale formant le nez de marche. La puissance du jet hydraulique, déterminée par la puissance modulée de la pompe, permet de maîtriser totalement l'angle de pivotement et d'adapter la réaction de l'appareil à tous types de configuration. Ainsi, un appareil selon l'invention peut franchir les nez de marches sans difficulté, en limitant les dépenses énergétiques et en garantissant des retours de contact précis, en douceur, qui ne sont pas susceptibles d'endommager l'appareil.

La modulation de la puissance du dispositif de pompage confère donc à un appareil selon l'invention des fonctionnalités nouvelles.

La variation de la puissance de pompage du dispositif de pompage qui détermine la puissance du jet de sortie hydraulique de l'appareil et donc l'effort de réaction hydraulique (et en particulier la composante longitudinale d'entraînement) peut être calculée par l'unité de commande par tous les moyens connus. Avantageusement, un appareil selon l'invention comprend un dispositif de pompage comprenant un moteur électrique de pompage et l'unité de commande est adaptée pour moduler la puissance du moteur électrique de pompage de manière à moduler le débit de liquide circulant entre chaque entrée de liquider chaque sortie arrière de liquide qui permet une modulation de l'effort de réaction hydraulique. Une telle commande peut être une commande en tension, en courant, en fréquence, etc. En variante ou en combinaison, rien n'empêche de prévoir que l'unité de commande puisse moduler une variation de section d'au moins une sortie arrière de liquide, par exemple par une électrovanne à papillon interposée sur cette sortie arrière de liquide ou autre. De préférence, l'unité de commande est embarquée sur l'appareil.

Le débit de liquide qui circule dans l'appareil est directement représentatif de l'effort de réaction hydraulique. Comme on l'a vu, la modulation de débit de liquide peut servir à optimiser le franchissement de nez de marche, la maîtrise de la redescente d'un appareil de la ligne d'eau vers le fond du bassin, etc.

Avantageusement et selon l'invention, ladite unité de commande est adaptée pour moduler l'effort de réaction hydraulique par la modulation du débit de liquide pompé par le dispositif de pompage lorsque l'appareil grimpe le long d'une paroi verticale de façon à limiter la vitesse ascensionnelle de l'appareil.

Avantageusement et selon l'invention, ladite unité de commande est adaptée pour moduler l'effort de réaction hydraulique par la modulation du débit de liquide pompé par le dispositif de pompage lorsque l'appareil est en ligne d'eau de façon à permettre la descente de l'appareil vers la surface immergée opposée à la ligne d'eau.

Il est à noter que dans un appareil selon l'invention, chaque sortie arrière de liquide est adaptée pour que la composante longitudinale d'entraînement de l'effort de réaction hydraulique soit parallèle à la direction principale d'avancement longitudinale de l'appareil telle que définie par les organes roulants et chaque moteur d'entraînement associé. De même, l'unité de commande est adaptée pour que la modulation du débit s'échappant de chaque sortie arrière de liquide ne modifie pas la direction de la composante longitudinale d'entraînement, c'est-à-dire n'induise pas en elle-même un changement de direction d'avancement de l'appareil. En particulier, l'unité de commande est avantageusement adaptée pour réaliser une modulation du débit progressive, sans à-coups ni interruptions brusques.

Avantageusement et selon l'invention, ladite unité de commande est aussi adaptée pour commander chaque moteur d'entraînement de chaque organe roulant moteur. En particulier, ladite unité de commande est adaptée pour minimiser la puissance consommée par chaque moteur d'entraînement.

De préférence, la puissance de chaque moteur d'entraînement peut également être modifiée sur commande de l'unité de commande de manière à adapter la vitesse d'entraînement de l'appareil aux situations rencontrées et aux besoins. Par exemple, un appareil selon l'invention peut comporter un programme « économique » dans lequel la puissance des moteurs d'entraînement est limitée de manière à réduire les consommations énergétiques. Un appareil selon l'invention peut également comprendre un programme « rapide » dans lequel les moteurs d'entraînement sont actionnés à pleine puissance de manière à permettre un nettoyage rapide du bassin.

Un appareil selon l'invention peut également comporter un programme « précis » dans lequel les moteurs de pompage sont actionnés à pleine puissance de manière à permettre un nettoyage soigneux du bassin.

La détermination des situations dans lesquelles l'appareil peut réduire la puissance de pompage et/ou la puissance motrice des organes roulants moteurs est faite par le dispositif de détection d'au moins un signal de consigne représentatif d'un état de l'appareil.

Selon une variante de l'invention, le dispositif de détection comprend divers capteurs, tels que des capteurs de contact, des capteurs de pression, etc. adaptés pour détecter un ou plusieurs état(s) prédéterminé(s) de l'appareil.

Avantageusement, ledit dispositif de détection comprend au moins un capteur de paroi relié à l'unité de commande et adapté pour détecter la présence d'une paroi verticale.

Un tel capteur est par exemple un capteur de contact monté à l'avant de l'appareil. Un tel capteur à contact peut être de tous types connus. Un tel capteur de paroi peut également être un capteur électronique adapté pour mesurer périodiquement une grandeur représentative du couple résistant d'au moins un organe roulant moteur et comparer cette valeur avec une valeur prédéterminée représentative de la valeur maximale admissible. Un dépassement de valeur peut alors indiquer un blocage de l'appareil contre une paroi avant ou arrière selon le sens d'avancement de l'appareil. Selon une autre variante, un capteur de contact peut être un capteur électronique qui mesure l'inclinaison de l'appareil.

Avantageusement, un appareil selon l'invention comprend un essieu avant portant au moins un organe roulant moteur monté rotatif par rapport au corps creux autour d'un axe transversal.

Avantageusement et selon l'invention, l'essieu avant porte deux organes roulants moteurs montés respectivement à chacune des extrémités de l'essieu, chaque organe roulant moteur étant entraîné en rotation par un moteur électrique d'entraînement.

Avantageusement et selon l'invention, ledit dispositif de pompage comprend un moteur électrique de pompage comprenant un arbre rotatif moteur couplé à une hélice de pompage axial interposée dans un circuit hydraulique dont l'axe de rotation est incliné par rapport à la direction longitudinale.

L'invention s'étend également à un procédé de commande d'un appareil nettoyeur de surface immergée selon l'invention.

Pour ce faire, l'invention concerne un procédé de commande d'un appareil nettoyeur de surface immergée selon l'invention dans lequel :
- au moins un dispositif de pompage motorisé de l'appareil est mis en route,
- au moins un moteur d'entraînement d'au moins un organe roulant de l'appareil est mis en route,
caractérisé en ce que la puissance du dispositif de pompage est modulée sur commande d'une unité de commande dès qu'un signal, dit signal de consigne est détecté par un dispositif de détection d'un signal représentatif d'un état prédéterminé de l'appareil.

L'invention concerne également un appareil roulant nettoyeur de surface immergée et un procédé de commande de l'appareil caractérisés en combinaison par tout ou partie des caractéristiques mentionnées ci-dessus ou ci-après.

D'autres buts, caractéristiques et avantages de l'invention apparaîtront à la lecture de la description suivante donnée à titre uniquement non limitatif et qui se réfère aux figures annexées, dans lesquelles :
- la figure 1 est une vue schématique en perspective d'un appareil roulant nettoyeur selon un mode de réalisation de l'invention,
- la figure 2 est une vue schématique de profil de l'appareil de la figure 1,
- la figure 3 est une coupe schématique par un plan longitudinal vertical de l'appareil de la figure 1,
- la figure 4 est une vue schématique en perspective de l'intérieur d'un appareil selon l'invention,
- la figure 5 est une vue schématique du principe de commande d'un appareil nettoyeur selon l'invention.

Sur les figures, les échelles et les proportions ne sont pas strictement respectées et ce, à des fins d'illustration et de clarté.

Dans toute la description détaillée qui suit en référence aux figures 1 à 4, sauf indication contraire, chaque pièce de l'appareil nettoyeur est décrite telle qu'elle est agencée lorsque l'appareil est en déplacement normal sur une surface immergée horizontale selon un sens privilégié d'avancement.

Un appareil selon l'invention comprend un corps 1 creux et des organes 2, 3, 4 roulants de guidage du corps 1 creux sur une surface immergée dans au moins un sens privilégié d'avancement et selon une direction principale d'avancement, dite direction longitudinale, parallèle à la surface immergée.

Ce corps 1 creux est formé principalement d'un carter concave délimitant une enceinte principale. Ce carter concave est par exemple réalisé par moulage ou rotomoulage. Ce carter est de préférence réalisé en un matériau thermoplastique, tel que le polyéthylène, le polypropylène, l'ABS, le PMMA ou tout matériau équivalent.

Ce corps 1 creux présente une enceinte centrale adaptée pour recevoir une chambre de filtration. Cette enceinte centrale est délimitée par une paroi inférieure s'étendant dans un plan sensiblement horizontal ; par des parois latérales s'étendant globalement dans des plans verticaux ; par une paroi avant s'étendant globalement dans un plan vertical, orthogonale aux plans des parois latérales verticales ; et par une paroi arrière s'étendant globalement dans un plan vertical orthogonal aux plans des parois latérales verticales.

La paroi inférieure présente une ouverture s'étendant transversalement au voisinage de la paroi avant de telle sorte que du liquide peut rentrer dans l'enceinte centrale par cette ouverture inférieure transversale.

La paroi arrière comprend une ouverture cylindrique. Ainsi, l'ouverture cylindrique ménagée dans la paroi arrière du carter est longitudinalement décalée de l'ouverture inférieure transversale ménagée dans la paroi inférieure. De plus, cette ouverture cylindrique est agencée dans la partie haute du carter de telle sorte qu'elle est également verticalement décalée de l'ouverture inférieure transversale.

Comme représenté notamment sur la figure 3, ce corps 1 creux comprend une chambre 8 de filtration présentant une entrée 9 de liquide située à la base du corps 1 creux, c'est-à-dire dans la partie basse de l'appareil, une sortie 10 de liquide disposée à l'opposé de la base du corps 1, c'est-à-dire dans la partie haute de l'appareil, et un circuit hydraulique adapté pour assurer une circulation de liquide entre l'entrée 9 de liquide et la sortie 10 de liquide à travers un dispositif 11 de filtrage.

L'ouverture transversale ménagée dans la paroi inférieure du carter forme l'entrée 9 de liquide de l'appareil et l'ouverture cylindrique ménagée dans la paroi arrière de l'appareil forme la sortie 10 de liquide de l'appareil.

De préférence, l'entrée 9 de liquide et la sortie 10 de liquide sont décalées longitudinalement, mais toutes deux centrées sur un même plan longitudinal vertical médian de l'appareil.

L'enceinte centrale du corps 1 creux est adaptée pour recevoir le dispositif 11 de filtrage. Le dispositif 11 de filtrage est agencé entre l'entrée 9 de liquide et la sortie 10 de liquide.

Ce dispositif 11 de filtrage peut être de tous types connus.

Par exemple, le dispositif 11 de filtrage comprend une armature rigide et un tissu filtrant porté par cette armature rigide. Un tel dispositif 11 de filtrage est donc autoporteur et peut être aisément manipulé par un utilisateur.

L'appareil comprend également une trappe 6 d'accès à ce dispositif 11 de filtrage. Cette trappe 6 d'accès forme une paroi supérieure du corps 1 creux et recouvre ce dernier. Dans le mode de réalisation représenté, cette trappe 6 est ménagée sur le dessus de l'appareil de telle sorte qu'un utilisateur de l'appareil peut aisément procéder à l'ouverture de la trappe 6 et extraire le dispositif 11 de filtrage. La trappe 6 d'accès est articulée au corps 1 de l'appareil par des charnières 23 agencées à l'arrière de l'appareil.

Dans le mode de réalisation préférentiel représenté sur les figures, les organes roulants 2, 3, 4 de guidage et d'entraînement de l'appareil comprennent un essieu avant comprenant des roues 2 avants motrices, une de chaque côté, et un essieu arrière comprenant des roues 3 arrières non motrices, une de chaque côté.

En outre, de préférence et tel que représenté sur les figures, l'appareil comprend des brosses 4 agencées à l'avant de l'appareil. Ces brosses 4 sont destinées à assurer un brossage de la surface immergée et à déplacer les débris brossés vers l'arrière de l'appareil en direction de l'entrée 9 de liquide agencée sous l'appareil.

Ces brosses 4 peuvent être de tous types. Selon un mode de réalisation de l'invention, l'appareil comprend deux brosses 4 avant coaxiales. Chaque brosse 4 est adaptée pour être mise en rotation autour d'un axe s'étendant selon une direction, dite direction transversale, perpendiculaire à la direction longitudinale. Chaque brosse 4 comprend une pluralité d'ailettes 41 s'étendant radialement d'un arbre de brosse formant l'axe de rotation de la brosse 4. Les ailettes 41 sont par exemple en caoutchouc ou en un matériau plastique résistant.

L'appareil comprend en outre au moins un moteur 20 électrique d'entraînement des roues avant 2 motrices. De préférence, l'appareil comprend deux moteurs 20a, 20b d'entraînement, un de chaque côté, respectivement pour l'entraînement indépendant de chacune des roues 2 avant. Pour ce faire, chaque roue avant 2 présente une denture 5 interne coopérant avec un pignon 45 entraîné par le moteur 20a, 20b d'entraînement correspondant.

Les brosses 4 sont de préférence également entraînées en rotation à partir d'au moins un moteur 20, 20a, 20b électrique d'entraînement des roues avant 2 par l'intermédiaire d'un système à engrenages. Selon ce mode de réalisation, la denture 5 interne de chaque roue 2 avant motrice coopère avec un pignon 42 fixé à une extrémité de l'arbre d'une brosse 4 de telle sorte qu'une rotation de la roue 2 entraîne par l'intermédiaire de la denture 5 et du pignon 42, la rotation de l'arbre de la brosse 4, et donc la rotation de la brosse 4.

Ainsi, dans le mode de réalisation représenté, les organes roulants sont constitués des roues avant 2 motrices, des roues arrière 3 non motrices et des brosses 4 qui participent à l'entraînement et au guidage de l'appareil sur la surface immergée. Quoi qu'il en soit, les organes roulants 2, 3, 4 présentent des zones destinées à venir au contact avec la surface immergée qui sont coplanaires et définissent un plan 50 théorique de roulage. La direction longitudinale d'avancement de l'appareil est parallèle à ce plan 50 théorique de roulage.

Les roues avant 2 présentent de préférence un diamètre compris entre 100 mm et 500 mm, notamment compris entre 150 mm et 250 mm. Selon le mode de réalisation des figures, les roues avant 2 présentent un diamètre de l'ordre de 200 mm. De la sorte, ces roues avant 2 facilitent le franchissement d'obstacles et présentent une motricité améliorée. Avantageusement, leur bande de roulement périphérique est formée ou revêtue d'un matériau antidérapant.

Les roues avant 2 et les brosses 4 constituent des organes roulants avants moteurs 2, 4 qui s'étendent en saillie vers l'avant par rapport aux autres éléments constitutifs de l'appareil, notamment le corps creux, de façon à former la partie extrême avant de l'appareil et à venir en premier en contact avec un obstacle rencontré au cours du déplacement vers l'avant, par exemple une paroi verticale.

Un appareil selon l'invention comprend un dispositif motorisé de pompage de liquide comprenant un moteur 12 électrique de pompage présentant un arbre 13 rotatif moteur accouplé à une hélice 14 de pompage axial entraînée en rotation par le moteur 12 autour d'un axe 51. L'hélice 14 est interposée dans le circuit hydraulique de façon à y générer un débit de liquide entre l'entrée 9 de liquide et la sortie 10 de liquide. La sortie 10 de liquide est directement en regard de l'hélice de pompage de sorte que le liquide s'écoule hors de la sortie 10 de liquide selon une direction correspondant au débit de liquide généré par l'hélice de pompage, ce débit ayant une vitesse orientée selon l'axe 51 de rotation de l'hélice 14.

L'hélice 14 de pompage présente une orientation permettant de générer un débit de liquide avec une composante horizontale vers l'arrière.

De préférence, l'hélice 14 de pompage présente un axe de rotation incliné faisant, avec ladite direction longitudinale et avec le plan 50 théorique de roulage, un angle α différent de 90°. Cette hélice 14 est entraînée en rotation par le moteur 12 de pompage qui présente, de préférence, un arbre 13 rotatif moteur parallèle à l'axe de rotation de l'hélice 14.

Selon l'invention, le moteur 12 de pompage est disposé sous le circuit hydraulique, entièrement à l'extérieur de ce circuit hydraulique qui contourne entièrement le moteur 12 de pompage par le dessus. L'arbre 13 rotatif du moteur 12 de pompage traverse une paroi inférieure inclinée délimitant le circuit hydraulique. L'étanchéité est assurée par un joint 18 torique. De la sorte le dispositif 11 de filtrage du circuit hydraulique peut être retiré de l'appareil par le haut de l'appareil comme précédemment mentionné, sans être gêné par le moteur 12 de pompage. Seule l'hélice 14 de pompage est agencée dans le circuit hydraulique de manière à pouvoir assurer le débit de liquide. Cette hélice 14 de pompage est agencée à l'arrière de l'appareil, à proximité de la sortie 10 de liquide. En d'autres termes, l'hélice 14 de pompage et la sortie 10 de liquide forment la partie terminale du circuit hydraulique. Du liquide entre dans le corps 1 creux par l'entrée 9 de liquide agencée sous l'appareil. Ce liquide passe dans une colonne 15 d'admission de liquide pour atteindre le dispositif 11 de filtrage. Ce dispositif 11 de filtrage laisse passer le liquide par le tissu filtrant et retient les débris solides. Le liquide filtré atteint alors la sortie de liquide 10 et est éjecté à l'arrière de l'appareil, dans le bassin d'où il provient.

La sortie 10 de liquide étant en regard de l'hélice 14 de pompage, le liquide s'écoule hors de l'appareil par cette sortie 10 avec une vitesse V orientée selon l'axe 51 de l'hélice 14 de pompage, et ayant une composante longitudinale vers l'arrière qui induit par réaction des efforts, dont la résultante, dite effort de réaction hydraulique Fe, présente une composante longitudinale Feℓ d'entraînement orientée vers l'avant qui participe à l'entraînement de l'appareil sur la surface immergée.

L'orientation de l'effort de réaction hydraulique Fe créé par ce flux de sortie, et donc l'amplitude de sa composante longitudinale Feℓ, dépendent de l'inclinaison α, par rapport au plan 50 théorique de roulage, de l'axe 51 de rotation de l'hélice et de la sortie 10 de liquide. De préférence, cette inclinaison α est comprise entre 15° et 45°. Le plan 50 de roulage est le plan théorique défini par les zones de contact des organes roulants 2, 3, 4 avec la surface immergée. Ce plan 50 de roulage est horizontal lorsque la surface immergée est plane horizontale.

En outre l'amplitude de l'effort de réaction hydraulique dépend du débit de liquide généré par le dispositif de pompage entre chaque entrée 9 de liquide et chaque sortie 10 de liquide.

Un appareil selon l'invention comprend une unité 90 de commande adaptée pour commander une modulation du débit de liquide circulant entre chaque entrée 9 de liquide et chaque sortie 10 de liquide généré par ledit dispositif de pompage. La figure 5 présente schématiquement l'architecture du système de commande d'un appareil selon un mode préférentiel de réalisation de l'invention.

L'unité 90 de commande est adaptée pour recevoir des informations en provenance d'un dispositif de détection d'au moins un signal, dit signal de consigne, représentatif d'au moins un état prédéterminé de l'appareil. Ce dispositif de détection de signaux de consigne comprend par exemple des capteurs 91, 92, 93. Ces capteurs 91, 92, 93 peuvent être respectivement des capteurs de paroi avant, de paroi arrière, et de ligne d'eau de telle sorte que leurs activations révèlent que l'appareil est respectivement dans un état de blocage avant contre une paroi, un blocage arrière contre une paroi et un état de passage en ligne d'eau.

Un capteur de paroi avant ou de paroi arrière peut être de tous types connus. Par exemple, un tel capteur peut être un capteur à contact. De préférence, un tel capteur de paroi est un capteur électronique adapté pour mesurer périodiquement une grandeur représentative du couple résistant d'au moins un moteur 20a, 20b, électrique d'entraînement d'un organe 2, 4 roulant moteur et pour comparer cette valeur avec une valeur prédéterminée représentative de la valeur maximale admissible. Un dépassement de valeur indique un blocage de l'appareil contre une paroi avant ou arrière selon le sens d'avancement de l'appareil. Un tel capteur est décrit dans la demande de brevet FR 2 864 129 du demandeur.

L'unité 90 de commande est adaptée pour commander la puissance du moteur 12 électrique du dispositif de pompage. De préférence, l'unité 90 de commande est également adaptée pour commander la puissance des moteurs électriques 20a, 20b d'entraînement des organes 2, 4 roulants moteur qui contribuent à l'entraînement de l'appareil sur la surface immergée.

L'unité 90 de commande d'un appareil selon l'invention peut être programmée de manière à doter l'appareil selon l'invention de diverses fonctionnalités. L'unité 90 de commande présente la particularité de pouvoir moduler la puissance du dispositif de pompage, ce qui permet de limiter les consommations énergétiques de l'appareil et d'optimiser les franchissements d'obstacles, les ascensions de parois, les descentes de paroi et de manière générale, le maniement de l'appareil.

Selon un mode de réalisation préférentiel de l'invention, l'entraînement de l'appareil suit le procédé décrit ci-après.

Dans une première étape, le moteur 12 électrique du dispositif de pompage est mis en route. Dans une étape suivante, les moteurs 20a, 20b d'entraînement des organes 2, 4 roulant moteur sont également mis en route, de telle sorte que dans une étape suivante, l'appareil se déplace sur la surface immergée sur laquelle il a été placé. Un temporisateur, dit temporisateur de trajectoire, d'une durée prédéterminée dépendant notamment de la surface immergée à nettoyer est alors déclenché. Dans une étape suivante, une procédure spécifique de changement de direction est initiée si le temporisateur arrive à échéance sans que l'appareil ne rencontre le moindre obstacle.

En revanche, si au cours du déplacement de l'appareil sur la surface immergée, un obstacle vertical ou sensiblement vertical est détecté par un capteur de l'appareil, dit capteur de paroi, par exemple un capteur électronique adapté pour détecter une variation d'inclinaison, un temporisateur dédié, dit temporisateur de paroi, d'une durée prédéterminée, par exemple 10 secondes, est déclenché. Ce capteur de paroi est scruté pendant toute la durée du temporisateur de paroi. Si le capteur d'inclinaison indique un retour à l'horizontal de l'appareil, c'est que l'obstacle rencontré était en réalité un escalier que l'appareil vient de franchir. Dans ce cas, les moteurs électriques 20a, 20b de traction sont maintenus pendant un laps de temps prédéterminé pour franchir les marches de l'escalier. A la fin de ce laps de temps prédéterminé, les moteurs électriques 20a, 20b sont inversés et la puissance de la pompe est réduite à une valeur prédéterminée, par exemple à 20% de sa pleine puissance de manière à initier le retour de l'appareil vers le bassin.

En revanche, tant que le capteur de paroi est actif, c'est-à-dire par exemple, tant que le capteur d'inclinaison indique une inclinaison, c'est que l'obstacle n'est pas une marche d'escalier, mais une paroi verticale du bassin.

Dans ce cas, un temporisateur dédié à l'ascension des parois est déclenché et la puissance de la pompe est réduite d'une valeur prédéterminée, par exemple de 20%, ce qui permet à l'appareil de grimper le long de la paroi et de nettoyer cette dernière tout en limitant les dépenses énergétiques. A l'échéance du temporisateur dédié au nettoyage des parois, la puissance de la pompe est réduite à une valeur prédéterminée, par exemple à 50% de sa pleine puissance, et les moteurs d'entraînement des organes moteurs 20a, 20b sont coupés. L'appareil va naturellement revenir sur le fond du bassin. L'appareil va alors suivre une procédure de changement de direction similaire à celle décrite ci-après et reprendre une aspiration normale sur le fond du bassin.

Une telle procédure de changement de direction peut par exemple comprendre les étapes suivantes. Dans une première étape, la puissance de la pompe est réduite jusqu'à une valeur prédéterminée, par exemple à 20% de sa pleine puissance. Dans une étape suivante, les moteurs 20a, 20b d'entraînement des organes roulant moteur sont inversés pendant un laps de temps prédéterminé, par exemple pendant cinq secondes. Dans une étape suivante, une rotation d'un angle prédéterminé, par exemple 120°, est effectuée. Pour ce faire, dans le cas où l'appareil comprend deux roues 2 avant motrices entraînées respectivement par deux moteurs 20a, 20b électriques, ces moteurs 20a, 20b électriques sont actionnés en sens inverse de manière que l'appareil pivote en partie sur lui-même de l'angle prédéterminé. Dans une étape suivante, la pompe est remise à sa pleine puissance et l'aspiration des débris peut reprendre son cours et l'appareil suivre une nouvelle trajectoire. Dans une dernière étape, le temporisateur de trajectoire est réinitialisé. L'angle prédéterminé qui définit la rotation de l'appareil peut être choisi dans l'intervalle compris entre 90° et 180°. Les bornes de cet intervalle sont exclues étant donné que la valeur 90° conduirait l'appareil à longer la paroi verticale et la valeur 180° placerait l'appareil sur la trajectoire dont il provient, ce qui n'est pas satisfaisant. L'angle peut être un angle à droite ou à gauche de l'appareil de telle sorte que l'appareil peut repartir dans n'importe quelle direction à l'exception de la direction dont il provient.

Bien évidemment, un procédé de commande d'un appareil selon l'invention peut présenter un grand nombre de variantes sans sortir du cadre de l'invention. La caractéristique principale étant que l'unité de commande puisse moduler la puissance de la pompe dans un certain nombre de situations spécifiques, ce qui permet d'optimiser les performances, tout en limitant les besoins énergétiques de l'appareil. En particulier, un appareil selon l'invention permet l'utilisation de moteurs de traction standards aux performances moyennes, qui présentent des coûts faibles, sans néanmoins nuire aux performances de l'appareil. De même, le dispositif de détection des signaux de consigne représentatifs d'états prédéterminés de l'appareil peut présenter de nombreuses variantes de manière à permettre la détection d'états de l'appareil non décrits.

On constate qu'un appareil selon l'invention qui présente une hauteur hors tout de 250 mm et qui est équipé d'un moteur de pompage de 80 W de puissance peut produire un débit de liquide de l'ordre de 18 m³/h. La puissance totale consommée pour le fonctionnement de cet appareil entraîné à une vitesse moyenne de l'ordre de 10 m/min, est de l'ordre de 85W. En comparaison, un appareil selon WO 0 250 388 équipé d'un même moteur de pompage et de même hauteur produit un débit de l'ordre de 15 m³/h. En outre, la puissance totale consommée pour le fonctionnement de cet appareil antérieur entraîné à la même vitesse moyenne est de l'ordre de 105 W. On constate donc qu'un appareil selon l'invention présente une amélioration de l'ordre de 20% de ses performances par rapport à un appareil antérieur comparable à WO 0 250 388.

## Revendications

1. Appareil roulant nettoyeur de surface immergée comprenant :
- un corps (1) creux,
- des organes (2, 3, 4) roulants présentant des zones de contact avec la surface immergée définissant un plan (50) de roulage du corps (1) creux sur la surface immergée,
- au moins un moteur (20) d'entraînement d'au moins un organe roulant, dit organe (2) roulant moteur, de façon à former un dispositif d'entraînement apte à entraîner, par l'intermédiaire de ce(s) organe(s) roulant(s) moteur(s), le corps (1) creux en déplacement sur la surface immergée au moins dans un sens d'avancement et selon une direction principale d'avancement, dite direction longitudinale,
- une chambre de filtration ménagée dans le corps creux et présentant :
. au moins une entrée (9) de liquide dans le corps (1) creux située à la base dudit corps (1) creux,
. au moins une sortie (10) de liquide hors du corps (1) creux située à distance de la base dudit corps (1) creux,
. au moins un circuit hydraulique de circulation de liquide entre au moins une entrée (9) de liquide et au moins une sortie (10) de liquide à travers au moins un dispositif (11) de filtrage,
- au moins un dispositif (12, 13, 14) motorisé de pompage, au moins partiellement interposé dans un circuit hydraulique, et adapté pour générer un débit de liquide entre chaque entrée (9) de liquide et chaque sortie (10) de liquide reliées par ce circuit hydraulique,
- au moins une sortie de liquide, dite sortie (10) arrière, étant orientée vers l'arrière de sorte que le courant de liquide qui s'échappe par cette sortie (10) arrière crée par réaction des efforts dont la résultante, dite effort de réaction hydraulique, présente une composante longitudinale d'entraînement de l'appareil vers l'avant non nulle,
**caractérisé en ce qu'**il comprend :
- un dispositif (91, 92, 93) de détection d'au moins un signal, dit signal de consigne, représentatif d'un état prédéterminé de l'appareil,
- une unité (90) de commande adaptée pour commander une modulation du débit de liquide s'échappant d'au moins une sortie (10) arrière de liquide, cette modulation ayant pour effet de moduler l'effort de réaction hydraulique et la composante longitudinale d'entraînement induite par le courant de liquide qui s'échappe de cette sortie (10) arrière, selon la valeur d'au moins un signal de consigne détecté par ledit dispositif (91, 92, 93) de détection.

2. Appareil selon la revendication 1, **caractérisé en ce que** ladite unité (90) de commande est adaptée pour commander une modulation du débit de liquide pompé par le dispositif (12, 13, 14) de pompage et circulant entre chaque entrée (9) de liquide et chaque sortie (10) arrière de liquide.

3. Appareil selon l'une des revendications 1 ou 2, **caractérisé en ce que** ladite unité de commande est adaptée pour commander une modulation du débit de liquide s'échappant d'au moins une sortie arrière de liquide de telle sorte que ledit débit présente une valeur choisie parmi au moins deux valeurs distinctes et différentes d'un débit nul.

4. Appareil selon la revendication 3, **caractérisé en ce que** l'unité de commande est adaptée pour commander une modulation du débit de liquide s'échappant d'au moins une sortie arrière de liquide de telle sorte que le débit présente une valeur choisie parmi : une valeur de débit maximum, une valeur de l'ordre de 50 % du débit maximum, et une valeur de l'ordre de 20 % du débit maximum.

5. Appareil selon l'une des revendications 1 à 5, **caractérisé en ce que** ledit dispositif (12, 13, 14) de pompage comprend un moteur (12) électrique de pompage, et **en ce que** ladite unité (90) de commande est adaptée pour moduler la puissance du moteur (12) électrique de pompage de manière à moduler le débit de liquide circulant entre chaque entrée (9) de liquide et chaque sortie (10) arrière de liquide qui permet une modulation de l'effort de réaction hydraulique.

6. Appareil selon l'une des revendications 1 à 5, **caractérisé en ce qu'**au moins une sortie (10) arrière est orientée de sorte que ledit effort de réaction hydraulique présente une composante, dite composante verticale, non nulle d'entraînement de l'appareil vers la surface immergée.

7. Appareil selon la revendication 6, **caractérisé en ce que** l'axe de rotation de l'hélice (14) de pompage est incliné par rapport à la direction longitudinale et s'étend dans un plan longitudinal orthogonal au plan (50) de roulage.

8. Appareil selon l'une des revendications 1 à 7, **caractérisé en ce que** ladite unité (90) de commande est adaptée pour moduler l'effort de réaction hydraulique par la modulation du débit de liquide pompé par le dispositif (12, 13, 14) de pompage lorsque l'appareil grimpe le long d'une paroi verticale de façon à limiter la vitesse ascensionnelle de l'appareil.

9. Appareil selon l'une des revendications 1 à 8, **caractérisé en ce que** ladite unité (90) de commande est adaptée pour moduler l'effort de réaction hydraulique par la modulation du débit de liquide pompé par le dispositif (12, 13, 14) de pompage lorsque l'appareil est en ligne d'eau de façon à permettre la descente de l'appareil vers la surface immergée opposée à la ligne d'eau.

10. Appareil selon l'une des revendications 1 à 6, **caractérisé en ce que** ladite unité (90) de commande est adaptée pour moduler l'effort de réaction hydraulique par la modulation du débit de liquide s'échappant d'au moins une sortie arrière de liquide de façon à induire, lorsque chaque organe (2) roulant moteur de l'appareil est décollé de la surface immergée, un couple de pivotement de l'appareil autour d'un axe parallèle au plan de roulage tendant à rappeler chaque organe (2) roulant moteur de l'appareil au contact de la surface immergée.

11. Appareil selon l'une des revendications 1 à 10, **caractérisé en ce que** ladite unité (90) de commande est adaptée pour commander aussi chaque moteur (20a, 20b) d'entraînement de chaque organe (2) roulant moteur.

12. Appareil selon l'une des revendications 1 à 11, **caractérisé en ce qu'**il comprend un essieu avant portant au moins un organe (2) roulant moteur monté par rapport au corps (1) creux rotatif autour d'un axe transversal.

13. Appareil selon la revendication 12, **caractérisé en ce que** l'essieu avant porte deux organes (2) roulants moteurs montés respectivement à chacune des extrémités de l'essieu, chaque organe (2) roulant moteur étant entraîné en rotation par un moteur (20a, 20b) électrique d'entraînement.

14. Appareil selon l'une des revendications 1 à 13, **caractérisé en ce que** ledit dispositif (91, 92, 93) de détection comprend au moins un capteur (91 ; 92) de paroi relié à l'unité (90) de commande et adapté pour détecter la présence d'une paroi verticale.

15. Procédé de commande d'un appareil nettoyeur de surface immergée selon l'une des revendications 1 à 14, dans lequel :
- au moins un dispositif (12, 13, 14) de pompage motorisé de l'appareil est mis en route,
- au moins un moteur (20a, 20b) d'entraînement d'au moins un organe (2) roulant de l'appareil est mis en route,
**caractérisé en ce que** la puissance du dispositif (12, 13, 14) de pompage est modulée sur commande d'une unité (90) de commande dès qu'un signal, dit signal de consigne est détecté par un dispositif (91, 92, 93) de détection d'un signal représentatif d'un état prédéterminé de l'appareil

## Claims

1. A rolling apparatus for cleaning an immersed surface comprising:
- a hollow body (1),
- rolling members (2, 3, 4) having contact zones with the immersed surface, defining a rolling plane (50) of the hollow body (1) over the immersed surface,
- at least one motor (20) for actuating at least one rolling member, called the drive rolling member (2), in order to form an actuating device which is capable, via this/these drive rolling member(s), of actuating the hollow body (1) with displacement over the immersed surface in at least one direction of advance and in a main orientation of advance, called the longitudinal orientation,
- a filtration chamber arranged in the hollow body, and comprising:
. at least one liquid inlet (9) into the hollow body (1), located at the base of said hollow body (1),
. at least one liquid outlet (10) out of the hollow body (1), located remotely from the base of said hollow body (1),
. at least one hydraulic circuit for circulation of liquid between at least one liquid inlet (9) and at least one liquid outlet (10) through at least one filtering device (11),
- at least one motorized pumping device (12, 13, 14) which is at least partially interposed in a hydraulic circuit and which is capable of producing a flow of liquid between each liquid inlet (9) and each liquid outlet (10) which are connected by that hydraulic circuit,
- at least one liquid outlet which is called the rear outlet (10) being orientated towards the rear in such a manner that the liquid current which is discharged via that rear outlet (10) produces, by means of reaction, forces whose resultant, called the hydraulic reaction force, has a longitudinal component for actuating the apparatus forwards which is not equal to zero,
**characterised in that** it comprises:
- a device (91, 92, 93) for detecting at least one signal, which is called an instruction signal and said instruction signal representing a predetermined state of the apparatus,
- a control unit (90) which is capable of controlling a modulation of the liquid flow which is discharged from at least one rear liquid outlet (10), this modulation having the effect of modulating the hydraulic reaction force and the longitudinal actuation component produced by the current of liquid which is discharged from this one rear outlet (10), in accordance with the value of at least one instruction signal detected by said detection device (91, 92, 93).

2. An apparatus according to claim 1, **characterised in that** said control unit (90) is capable of controlling a modulation of the liquid flow which is pumped by the pumping device (12, 13, 14) and which flows between each liquid inlet (9) and each rear liquid outlet (10).

3. An apparatus according to either claim 1 or claim 2, **characterised in that** said control unit is capable of controlling a modulation of the liquid flow which is discharged from at least one rear liquid outlet in such a manner that said flow has a value selected from at least two separate values different from a zero flow rate.

4. An apparatus according to claim 3, **characterised in that** the control unit is capable of controlling modulation of the liquid flow which is discharged from at least one rear liquid outlet in such a manner that the flow has a value selected from: a maximum flow value, a value in the order of 50% of the maximum flow and a value in the order of 20% of the maximum flow.

5. An apparatus according to any one of claims 1 to 5, **characterised in that** said pumping device (12, 13, 14) comprises an electric pumping motor (12), and that said control unit (90) is capable of modulating the power of the electric pumping motor (12) so as to modulate the liquid flow flowing between each liquid inlet (9) and each rear liquid outlet (10) which allows a modulation of the hydraulic reaction force.

6. An apparatus according to any one of claims 1 to 5, **characterised in that** at least one rear outlet (10) is orientated in such a manner that said hydraulic reaction force has a component, which is called the vertical component and which is not zero, for actuating the apparatus towards the immersed surface.

7. An apparatus according to claim 6, **characterised in that** the axis of rotation of the pumping propeller (14) is inclined relative to the longitudinal orientation and extends in a longitudinal plane which is orthogonal to the rolling plane (50).

8. An apparatus according to any one of claims 1 to 7, **characterised in that** said control unit (90) is capable of modulating the hydraulic reaction force by modulating the liquid flow pumped by the pumping device (12, 13, 14) when the apparatus climbs along a vertical wall so as to limit the ascent speed of the apparatus.

9. An apparatus according to any one of claims 1 to 8, **characterised in that** said control unit (90) is capable of modulating the hydraulic reaction force by modulating the liquid flow pumped by the pumping device (12, 13, 14) when the apparatus is at the water line so as to allow the apparatus to descend towards the immersed surface opposite the water line.

10. An apparatus according to any one of claims 1 to 6, **characterised in that** said control unit (90) is capable of modulating the hydraulic reaction force by modulating the liquid flow which is discharged from at least one rear liquid outlet so as to produce, when each drive rolling member (2) of the apparatus is disengaged from the immersed surface, a pivoting moment of the apparatus about an axis parallel with the rolling plane which tends to return each drive rolling member (2) of the apparatus into contact with the immersed surface.

11. An apparatus according to any one of claims 1 to 10, **characterised in that** said control unit (90) is also capable of controlling each actuating motor (20a, 20b) of each drive rolling member (2).

12. An apparatus according to any one of claims 1 to 11, **characterised in that** it comprises a front axle which carries at least one drive rolling member (2) which is mounted for rotation relative to the hollow body (1) about a transverse axis.

13. An apparatus according to claim 12, **characterised in that** the front axle carries two drive rolling members (2) which are mounted at each of the ends of the axle, respectively, each drive rolling member (2) being actuated in rotation by an electric actuating motor (20a, 20b).

14. An apparatus according to any one of claims 1 to 13, **characterised in that** said detection device (91, 92, 93) comprises at least one wall sensor (91; 92) which is connected to the control unit (90) and which is capable of detecting the presence of a vertical wall.

15. A method for controlling an apparatus for cleaning an immersed surface according to any one of claims 1 to 14, **characterised in that**:
- at least one motorized pumping device (12, 13, 14) of the apparatus is started,
- at least one actuating motor (20a, 20b) of at least one rolling member (2) of the apparatus is started,
**characterised in that** the power of the pumping device (12, 13, 14) is modulated at the control of a control unit (90) as soon as a signal, called the instruction signal, is detected by a device (91, 92, 93) for detecting a signal representing a predetermined state of the apparatus.

## Patentansprüche

1. Rollreinigungsvorrichtung für eine Unterwasseroberfläche, umfassend:
- einen Hohlkörper (1),
- Rollorgane (2, 3, 4), die Kontaktzonen mit der Unterwasseroberfläche aufweisen, die eine Rollebene (50) des Hohlkörpers (1) auf der Unterwasseroberfläche definiert,
- wenigstens einen Antriebsmotor (20) wenigstens eines Rollorgans, bezeichnet als Motorrollorgan (2) derart, dass eine Antriebsvorrichtung gebildet wird, die in der Lage ist, über diese(s) hohle(n) Motorrollorgan(e) den Hohlkörper (1) in Verschiebung auf der Unterwasseroberfläche wenigstens in der Fortschrittsrichtung und gemäß einer Hauptfortschrittsrichtung, bezeichnet als Längsrichtung, anzutreiben,
- eine im Hohlkörper ausgesparte Filterkammer, die Folgendes aufweist:
*wenigstens einen sich an der Basis des genannten Hohlkörpers (1) befindenden Flüssigkeitseingang (9) im Hohlkörper (1),
*wenigstens einen sich entfernt von der Basis des genannten Hohlkörpers (1) befindenden Flüssigkeitsausgang (10) außerhalb des Hohlkörpers (1),
*wenigstens einen hydraulischen Schaltkreis der Flüssigkeitszirkulation zwischen wenigstens einem Flüssigkeitseingang (9) und wenigstens einem Flüssigkeitsausgang (10) über wenigstens eine Filtervorrichtung (11),
- wenigstens eine motorisierte Pumpvorrichtung (12, 13, 14), die wenigstens teilweise in einem hydraulischen Schaltkreis zwischengeschaltet und geeignet ist, um einen Flüssigkeitsdurchsatz zwischen jedem Flüssigkeitseingang (9) und jedem Flüssigkeitsausgang (10) zu generieren, die durch diesen hydraulischen Schaltkreis verbunden sind,
- wenigstens einen Flüssigkeitsausgang, bezeichnet als hinterer Ausgang (10), der derart nach hinten ausgerichtet ist, dass der Flüssigkeitsstrom, der durch diesen hinteren Ausgang (10) austritt, per Reaktion der Kräfte, zu der auch die resultierende Kraft gehört, bezeichnet als hydraulische Reaktionskraft, eine längliche Antriebskomponente der Vorrichtung nach vorne ungleich Null aufweist,
**dadurch gekennzeichnet, dass** sie Folgendes umfasst:
- eine Erfassungsvorrichtung (91, 92, 93) von wenigstens Signal, bezeichnet als Sollsignal, das einen vorbestimmten Zustand der Vorrichtung darstellt,
- eine Steuereinheit (90), die geeignet ist, um eine Modulation des Flüssigkeitsdurchsatzes zu steuern, der aus wenigstens einem hinteren Flüssigkeitsausgang (10) austritt, wobei diese Modulation die Modulation der hydraulischen Reaktionskraft und der länglichen Antriebskomponente gemäß dem Wert von wenigstens einem von der genannten Erfassungsvorrichtung (91 92, 93) erfassten Sollsignal bewirkt, die durch den Flüssigkeitsstrom induziert wird, der aus diesem hinteren Ausgang (10) austritt.

2. Vorrichtung gemäß Anspruch 1, **dadurch gekennzeichnet, dass** die genannte Steuereinheit (90) geeignet ist, um eine Modulation des Flüssigkeitsdurchsatzes zu steuern, der durch die Pumpvorrichtung (12, 13, 14) gepumpt wird und zwischen jedem Flüssigkeitseingang (9) und jedem hinteren Flüssigkeitsausgang (10) zirkuliert,

3. Vorrichtung gemäß Anspruch 1 oder 2, **dadurch gekennzeichnet, dass** die genannte Steuereinheit geeignet ist, um eine Modulation des Flüssigkeitsdurchsatzes zu steuern, der wenigstens aus einem hinteren Flüssigkeitsausgang derart austritt, dass der genannte Durchsatz einen Wert aufweist, der aus mindestens zwei unterschiedlichen und von einem Durchsatz Null unterschiedlichen Werten ausgewählt ist.

4. Vorrichtung gemäß Anspruch 3, **dadurch gekennzeichnet, dass** die Steuereinheit geeignet ist, um eine Modulation des Flüssigkeitsdurchsatzes zu steuern, der wenigstens aus einem hinteren Flüssigkeitsausgang derart austritt, dass der Durchsatz einen Wert aufweist, der ausgewählt ist aus: einem maximalen Durchsatzwert, einem Wert in der Größenordnung von 50 % des maximalen Durchsatzes und einem Wert in der Größenordnung von 20 % des maximalen Durchsatzes.

5. Vorrichtung gemäß Anspruch 1 bis 5, **dadurch gekennzeichnet, dass** die genannte Pumpvorrichtung (12, 13, 14) einen elektrischen Pumpmotor (12) umfasst und dass die genannte Steuereinheit (90) geeignet ist, um die Leistung des elektrischen Pumpmotors (12) derart zu modulieren, das der Flüssigkeitsdurchsatz moduliert wird, der zwischen jedem Flüssigkeitseingang (9) und jedem hinteren Flüssigkeitsausgang (10) zirkuliert, der eine Modulation der hydraulischen Reaktionskraft erlaubt.

6. Vorrichtung gemäß Anspruch 1 bis 5, **dadurch gekennzeichnet, dass** wenigstens ein hinterer Ausgang (10) derart ausgerichtet ist, dass die genannte hydraulische Reaktionskraft eine Komponente ungleich Null, bezeichnet als vertikale Komponente, zum Antrieb der Vorrichtung zur Unterwasseroberfläche aufweist.

7. Vorrichtung gemäß Anspruch 6, **dadurch gekennzeichnet, dass** die Rotationsachse der Pumpschraube (14) im Verhältnis zur Längsrichtung geneigt ist und sich in einer orthogonalen Längsebene zur Rollebene (50) erstreckt.

8. Vorrichtung gemäß Anspruch 1 bis 7, **dadurch gekennzeichnet, dass** die genannte Steuereinheit (90) geeignet ist, um die hydraulische Reaktionskraft durch die Modulation des Flüssigkeitsdurchsatzes zu modulieren, der durch die Pumpvorrichtung (12, 13, 14) gepumpt wird, wenn die Vorrichtung entlang einer vertikalen Wand derart aufsteigt, das die Aufstiegsgeschwindigkeit der Vorrichtung begrenzt wird.

9. Vorrichtung gemäß Anspruch 1 bis 8, **dadurch gekennzeichnet, dass** die genannte Steuereinheit (90) geeignet ist, um die hydraulische Reaktionskraft durch die Modulation des Flüssigkeitsdurchsatzes zu modulieren, der durch die Pumpvorrichtung (12, 13, 14) gepumpt wird, wenn die Vorrichtung sich in der Wasserlinie derart befindet, dass das Absinken der Vorrichtung zur Unterwasseroberfläche entgegen der Wasserlinie zugelassen wird.

10. Vorrichtung gemäß Anspruch 1 bis 6, **dadurch gekennzeichnet, dass** die genannte Steuereinheit (90) geeignet ist, um die hydraulische Reaktionskraft durch die Modulation des Flüssigkeitsdurchsatzes zu modulieren, der aus wenigstens einem hinteren Flüssigkeitsausgang derart austritt, dass ein Schwenkmoment der Vorrichtung um eine zur Rollebene parallele Achse, das jedes Motorrollorgan (2) der Vorrichtung in Kontakt mit der Unterwasseroberfläche zurückholen soll, induziert wird, wenn jedes Motorrollorgan (2) der Vorrichtung von der Unterwasseroberfläche losgelöst ist.

11. Vorrichtung gemäß Anspruch 1 bis 10, **dadurch gekennzeichnet, dass** die genannte Steuervorrichtung (90) geeignet ist, um ebenfalls jeden Antriebsmotor (20a, 20b) jedes Motorrollorgans (2) zu steuern.

12. Vorrichtung gemäß Anspruch 1 bis 11, **dadurch gekennzeichnet, dass** sie eine vordere Achse umfasst, die wenigstens ein Motorrollorgan (2) trägt, das im Verhältnis zum Hohlkörper (1) rotierend um eine transversale Achse montiert ist.

13. Vorrichtung gemäß Anspruch 12, **dadurch gekennzeichnet, dass** die vordere Achse zwei Motorrollorgane (2) trägt, die jeweils an jedem Ende der Achse montiert sind, wobei jedes Motorrollorgan (2) durch einen elektrischen Antriebsmotors (20a, 20b) in Rotation angetrieben wird.

14. Vorrichtung gemäß Anspruch 1 bis 13, **dadurch gekennzeichnet, dass** die genannte Erfassungsvorrichtung (91, 92, 93) wenigstens einen Wandsensor (91; 92) umfasst, der mit der Steuereinheit (90) verbunden und geeignet ist, um das Vorhandensein einer vertikalen Wand festzustellen.

15. Steuerverfahren einer Reinigungsvorrichtung einer Unterwasseroberfläche gemäß Anspruch 1 bis 14, in der:
- wenigstens eine motorisierte Pumpvorrichtung (12, 13, 14) der Vorrichtung in Betrieb genommen wird,
- wenigstens ein Antriebsmotor (20a, 20b) wenigstens eines Rollorgans (2) der Vorrichtung in Betrieb genommen wird,
**dadurch gekennzeichnet, dass** die Leistung der Pumpvorrichtung (12, 13, 14) per Steuerung einer Steuereinheit (90) moduliert wird, sobald ein Signal, bezeichnet als Sollsignal, durch eine Erfassungsvorrichtung (91, 92, 93) eines Signals erfasst wird, das einen vorbestimmten Zustand der Vorrichtung darstellt.
